# EUROPÄISCHE PATENTSCHRIFT

(11) **EP 0 989 083 B1**
(45) Veröffentlichungstag und Bekanntmachung des Hinweises auf die Patenterteilung: **16.04.2003**
(21) Anmeldenummer: 99111942.1
(22) Anmeldetag: 23.06.1999
(51) Int. Cl.: B65H 5/30, B65H 5/12, B65H 9/04

(54) **Falzbogenanleger für Sammelhefter**
Device for feeding folded sheets for gathering machine
Dispositif d'alimentation de feuilles pliées pour assembleuse

(30) Priorität: 09.09.1998 DE 19841265
(43) Veröffentlichungstag der Anmeldung: 29.03.2000
(73) Patentinhaber: Heidelberger Druckmaschinen Aktiengesellschaft, 69115 Heidelberg (DE)
(72) Erfinder: Richter, Lutz, 04435 Schkeuditz (DE); Richter, Rainer, 04349 Leipzig (DE); Sommerer, Frank, 04445 Liebertwolkwitz (DE); Steinert, Andreas, 04205 Leipzig (DE)
(74) Vertreter: Duschl, Edgar Johannes, Dr.

(56) Entgegenhaltungen:
- CH-A- 649 265
- DE-C- 19 738 929
- GB-A- 2 060 578
- US-A- 4 180 255
- US-A- 4 844 433

## Beschreibung

Die Erfindung betrifft einen Falzbogenanleger für Sammelhefter mit wenigstens einer Vereinzelungstrommel, einem Registeranschlag, der im Bereich des Umfangs der Vereinzelungstrommel angeordnet und für den Anschlag von Falzbogen vorgesehen ist, die durch die Vereinzelungstrommel befördert werden, und Mitteln zum Verschwenken des Registeranschlags entlang des Umfangs der Vereinzelungstrommel. Solch ein Falzbogenanleger ist aus der DE-A-197 38 929 bekannt. Falzbogenanleger von Sammelheftern arbeiten mit drei rotierenden Trommeln. Die erste Trommel, oder auch Vereinzelungstrommel, separiert einen Falzbogen aus einem Falzbogenstapel und befördert ihn zu einem Registeranschlag, während die beiden anderen Trommeln, die Öffnertrommeln, den Falzbogen vom Registeranschlag abziehen, öffnen und auf eine Sammelkette legen. In solchen Falzbogenanlegern können sowohl stehende Falzbogen aus vertikalen Stapeln als auch liegende Falzbogen aus horizontalen Stapeln vereinzelt werden.

Ein an der Vereinzelungstrommel angeordneter Greifer erfaßt die geschlossene Vorderkante des jeweils ersten Falzbogens in dem Falzbogenstapel, so daß dieser auf der Vereinzelungstrommel zu einem Registeranschlag befördert werden kann, an dem er je nach Formatbreite eine bestimmte Zeit verweilt. Vom Registeranschlag wird der Falzbogen durch eine der Öffnertrommeln entgegen der Förderrichtung der Vereinzelungstrommel und gegen die zwischen Vereinzelungstrommel und Falzbogen wirkende Reibkraft abgezogen.

Der Registeranschlag muß auf die jeweilige Formatbreite oder Bogenbreite der verarbeiteten Falzbogen eingestellt werden. Bei gattungsgemäßen Falzbogenanlegern ist der Registeranschlag an einem Schwenkarm angeordnet, der über eine mit einem Handrad versehene oder elektromechanisch angetriebene Welle verschwenkt wird. Diese Einstellung ist zeitaufwendig, zumal sie meist an mehreren, einem Sammelhefter zugeordneten Falzbogenanlegern durchgeführt werden muß. Die Einstellung des Registeranschlags muß bei jedem Formatwechsel der verarbeiteten Falzbogen erfolgen. Eine Regelung der Einstellung der Registeranschläge bei laufender Maschine, beispielsweise bei sich ändernder Geschwindigkeit, ist praktisch nicht möglich. Da sich die Falzbogen aber in Abhängigkeit von der Papierbeschaffenheit und der Maschinengeschwindigkeit unterschiedlich stark am Registeranschlag deformieren, kann die Lage der Falzbogen relativ zu einem Übernahmepunkt, insbesondere die Lage der zu öffnenden Seite eines Falzbogens, an der die Öffnertrommeln an den Falzbogen angreifen, variieren. Dadurch kann die zu öffnende Seite des Falzbogens nicht mehr sicher von den Greifern der Öffnertrommeln erfaßt werden, und es können Betriebsstörungen, verbunden mit einer Verringerung der Produktqualität, beispielsweise durch fehlende Falzbogen in einem gehefteten Endprodukt, auftreten.

Mit der Erfindung soll die Einstellung der Registeranschläge vereinfacht werden.

Erfindungsgemäß ist hierzu ein Falzbogenanleger für Sammelhefter mit wenigstens einer Vereinzelungstrommel, einem Registeranschlag, der im Bereich des Umfangs der Vereinzelungstrommel angeordnet und für den Anschlag von Falzbogen vorgesehen ist, die durch die Vereinzelungstrommel befördert werden, und Mitteln zum Verschwenken des Registeranschlags entlang des Umfangs der Vereinzelungstrommel vorgesehen, bei dem weiterhin ein erster Sensor zur Erfassung der Bogenlänge der Falzbogen, eine zur Signalübertragung mit dem ersten Sensor gekoppelte Steuereinheit und eine zur Signalübertragung mit der Steuereinheit gekoppelte Antriebseinheit für die Mittel zum Verschwenken des Registeranschlags vorgesehen sind. Bei einem solchen Falzbogenanleger kann die Einstellung des Registeranschlags automatisch erfolgen, so daß bei einem Formatwechsel keine zeitraubende manuelle Einstellung mehr erforderlich ist. Nachdem die Bogenbreite eines Falzbogens erfaßt wurde, stellt die Steuereinheit über die Antriebseinheit den Registeranschlag auf die erfaßte Bogenbreite ein. Insbesondere beim gleichzeitigen Einsatz mehrerer Falzbogenanleger an einem Sammelhefter ist die Einstellung der Registeranschläge dadurch stark vereinfacht und die für die Formatumstellung eines Falzbogenanlegers benötigte Zeit kann stark verkürzt werden. Die Mittel zum Verschwenken können beispielsweise einen Hebel aufweisen, der über eine durch eine Welle angetriebene Zahnradschnecke und ein Zahnradsegment oder eine Gewindespindel und eine Mutter bewegt wird.

In Weiterbildung der Erfindung ist der erste Sensor im Bereich des Umfangs der Vereinzelungstrommel angeordnet. Durch diese Maßnahme wird die Bogenbreite eines Falzbogens erfaßt, wenn dieser durch die Vereinzelungstrommel befördert wird. Der Falzbogen kann dabei beispielsweise an einem Sensor vorbeibewegt werden, und die Bogenbreite ist dann durch den Drehwinkel und den Umfang der Vereinzelungstrommel bestimmt.

Als weiterbildende Maßnahme ist vorgesehen, daß die Steuereinheit einen Mikroprozessor aufweist. Der erfindungsgemäße Falzbogenanleger kann dadurch flexibler eingesetzt werden.

Es ist vorteilhaft, wenn der erste Sensor ein optischer Sensor ist. Mit einem optischen Sensor kann die Bogenbreite eines Falzbogens berührungslos erfaßt werden, so daß keine Markierungen an den Falzbogen zu befürchten sind.

Vorzugsweise ist der erste Sensor in Drehrichtung der Vereinzelungstrommel unmittelbar hinter einer Übergabeeinrichtung für Falzbogen aus einem Falzbogenstapel an die Vereinzelungstrommel angeordnet. Dadurch wird die Bogenbreite des Falzbogens zu einem frühen Zeitpunkt im Maschinenzyklus des Falzbogenanlegers erfaßt, so daß möglichst viel Zeit zum Verstellen des Registeranschlags bleibt.

In Weiterbildung der Erfindung ist eine Öffnungseinrichtung, die an den am Registeranschlag anliegenden Falzbogen an einem Übernahmepunkt angreift, und ein zweiter Sensor zur Erfassung der Lage der am Registeranschlag anliegenden Falzbogen relativ zum Übernahmepunkt, der zur Signalübertragung mit der Steuereinheit gekoppelt ist, vorgesehen. Durch diese Maßnahmen ist eine automatische Regelung der Lage der am Registeranschlag anliegenden Falzbogen möglich. Insbesondere Falzbogen aus leichtem Papier werden beim Anschlagen an den Registeranschlag in Abhängigkeit von der Maschinengeschwindigkeit unterschiedlich deformiert. Dadurch verändert sich aber auch die Lage des Falzbogens zu dem Übernahmepunkt, an dem die Öffnungseinrichtung an den Falzbogen angreift. Indem die Lage der am Registeranschlag anliegenden Falzbogen relativ zum Übernahmepunkt erfaßt wird, kann die Lage der Falzbogen durch Verschwenken des Registeranschlags zielgerichtet korrigiert werden. Dadurch ist die zuverlässige Übernahme der Falzbogen durch die Öffnereinrichtung sichergestellt, und Betriebsstörungen werden vermieden.

Weitere Merkmale und Vorteile der Erfindung ergeben sich aus der folgenden Beschreibung im Zusammenhang mit der Zeichnung. In der Zeichnung zeigen:
- Figur 1 eine schematische Darstellung einer Ausführungsform des erfindungsgemäßen Falzbogenanlegers in einer ersten Phase des Maschinenzyklus,
- Figur 2 den Falzbogenanleger der Figur 1 in einer zweiten, auf die in der Figur 1 gezeigten Phase folgenden Phase des Maschinenzyklus,
- Figur 3 den Falzbogenanleger der Figur 1 in einer dritten Phase des Maschinenzyklus, jedoch mit verschwenktem Registeranschlag,
- Figur 4 den Falzbogenanleger der Figur 1 in einer vierten, auf die in der Figur 3 gezeigte Phase folgenden Phase des Maschinenzyklus und
- Figur 5 ein Blockschaltbild der Registeranschlagsteuerung eines erfindungsgemäßen Falzbogenanlegers.

Der in der Figur 1 schematisch dargestellte Falzbogenanleger weist einen Falzbogenstapel 10 aus mehreren Falzbogen 12 mit der Formatbreite Bb auf. Während in der Figur 1 stehende Falzbogen gezeigt sind, können in gleicher Weise auch liegende Falzbogen vereinzelt werden. Der erste Falzbogen 12 wird über einen schwenkbaren Sauger 14 an den sich mit der Vereinzelungstrommel 16 drehenden Greifer 18 übergeben. Indem sich die Vereinzelungstrommel 16 weiterdreht, nachdem der Greifer 18 die geschlossene Vorderkante des Falzbogens 12 erfaßt hat, wird der Falzbogen 12 aus dem Stapel 10 gezogen.

Wie in der Figur 2 dargestellt ist, fördert der Greifer 18 den Falzbogen 12 bis an den auf die Formatbreite Bb einstellbaren Registeranschlag 20. Die Einstellung des Registeranschlags auf die Formatbreite Bb erfolgt über eine Antriebseinheit 22, beispielsweise einen Stellmotor M. Bevor der Falzbogen 12 den Registeranschlag 20 erreicht, übernimmt eine Andruckrolle 24 den Weitertransport des Falzbogens 12 an den Registeranschlag 20. Nach der Übernahme des Falzbogens 12 durch die Andruckrolle 24 öffnet sich der Greifer 18.

Je nach Formatbreite verweilt der Falzbogen 12 eine bestimmte Zeit am Registeranschlag 20, bis er durch einen Greifer 26 der linken Öffnertrommel 28 in den Öffnungsbereich des Falzbogenanlegers transportiert wird.

Wie in der Figur 3 zu erkennen ist, übernimmt ein Greifer 32 der rechten Öffnertrommel 34 den zweiten Bogenteil des Falzbogens 12 und öffnet den Falzbogen 12 durch Weiterdrehen der beiden Öffnertrommeln 28 und 34. Unterdessen ist bereits ein weiterer Falzbogen 12 von dem Sauger 14 und dem Greifer 18 erfaßt worden und wird in der durch einen Pfeil angedeuteten Drehrichtung auf der Vereinzelungstrommel 16 befördert.

Wie in der Figur 4 dargestellt ist, öffnen sich dann, wenn sich der geöffnete Falzbogen 12 über einer Sammelkette 36 befindet, die Greifer 26 bzw. 32 der Öffnertrommeln 28 bzw. 34 und legen den Falzbogen 12 auf der Sammelkette 36 ab.

Wie Figur 1 zu entnehmen ist, ist der Registeranschlag 20 an einem Schwenkarm 38 befestigt, der im Mittelpunkt der Vereinzelungstrommel 16 drehbar gelagert ist. Der Schwenkarm 38 ist fest mit einem zweiten Arm 40 verbunden, der in einem Winkel zu dem Schwenkarm 38 angeordnet ist und an seinem, vom Mittelpunkt der Vereinzelungstrommel 16 abgewandten Ende ein Zahnradsegment 42 trägt. Dieses Zahnradsegment 42 steht mit einer auf einer Welle 44 angeordneten Zahnradschnecke in Eingriff. Durch Drehung des Stellmotors M wird folglich die Welle 44 und die an ihrem Ende befestigte Zahnradschnecke gedreht, wodurch über das Zahnradsegment 42 der zweite Arm 40 und der Schwenkarm 38 mit dem daran befestigten Registeranschlag 20 verschwenkt wird.

Ein erster optischer Sensor 46 ist im Bereich des Umfangs der Vereinzelungstrommel 16 in Drehrichtung der Vereinzelungstrommel 16 unmittelbar hinter dem Sauger 14 angeordnet. Dieser erste optische Sensor 46 dient der Erfassung der Formatbreite Bb der auf der Vereinzelungstrommel 16 beförderten Falzbogen 12.

Ein zweiter optischer Sensor 48 ist im Bereich des Umfangs der Vereinzelungstrommel 16 und im Bereich eines Übernahmepunktes angeordnet, an dem, wie in der Figur 2 zu sehen ist, der Greifer 26 der linken Öffnertrommel 28 an dem unteren Bogenteil des am Registeranschlag 20 anliegenden Falzbogens 12 angreift. Dieser zweite optische Sensor 48 dient zur Erfassung der Lage der am Registeranschlag 20 anliegenden Falzbogen 12 relativ zum Übernahmepunkt.

Die Steuerung der Einstellung des Registeranschlags 20 wird im folgenden anhand des Blockschaltbildes der Figur 5 erläutert. Jeder Falzbogen hat eine bestimmte Formatbreite Bb. Diese Formatbreite Bb wird mit Hilfe des Sensors 46 erfaßt, wenn der Falzbogen 12 auf der Vereinzelungstrommel 16 befördert wird und den ersten optischen Sensor 46 passiert. Solange der Falzbogen 12 den ersten optischen Sensor 46 passiert, gibt dieser ein Signal an einen Eingang E2 eines Mikroprozessors 50. Mit Hilfe des Drehwinkels der Vereinzelungstrommel 16 und dem dem Mikroprozessor 50 bekannten Radius der Vereinzelungstrommel 16 bestimmt der Mikroprozessor 50 aus dem Signal des ersten optischen Sensors 46 im Einrichtebetrieb die Formatbreite Bb des Falzbogens 12. Diese ermittelte Formatbreite Bb des Falzbogens 12 wird mit der aktuellen Formatbreiteneinstellung des Registeranschlags 20 verglichen, und entsprechend dem Vergleichsergebnis gibt der Mikroprozessor 50 über seinen Ausgang A1 ein Signal an den Stellmotor M, wodurch dann der Registeranschlag 20 mit Hilfe des Stellmotors M in die für die ermittelte Formatbreite Bb richtige Position voreingestellt wird.

Der zweite optische Sensor 48 erfaßt die Lage der offenen Hinterkante des am Registeranschlag 20 anliegenden Falzbogens 12 relativ zu dem Übernahmepunkt, an dem der Greifer 26 der linken Öffnertrommel 28 an dieser offenen Hinterkante angreift. Wird von dem zweiten optischen Sensor 48 eine Abweichung der Lage der offenen Hinterkante des Falzbogens 12 vom Übernahmepunkt registriert, gibt dieser ein entsprechendes Signal an den Eingang E1 der Steuereinheit 50. Die Steuereinheit 50 ordnet diesem, einer Änderung der effektiven Formatbreite entsprechenden Signal einen entsprechenden Schwenkwinkel des Registeranschlags 20 zu und gibt über ihren Ausgang A1 ein Korrektursignal an den Stellmotor M aus. Durch den Stellmotor M wird dann der Schwenkwinkel des Registeranschlags 20 korrigiert, so daß die offene Hinterkante des an dem Registeranschlag 20 anliegenden Falzbogens 12 ständig exakt auf den definierten Übernahmepunkt zu liegen kommt.

Eine Verschwenkung des Registeranschlags 20 ist in den Figuren 3 und 4 dargestellt. Der Registeranschlag 20 ist durch den Stellmotor M, aus seiner, in der Figur 3 gestrichelt dargestellten Ausgangslage entgegen der Drehrichtung der Vereinzelungstrommel 16 verschwenkt. Dies erfolgt beispielsweise dann, wenn der erste optische Sensor 46 eine Formatbreite Bb erfaßt hat, die kleiner ist als die Formatbreite, auf die der Registeranschlag 20 eingestellt ist. Der Registeranschlag 20 wird beispielsweise aber auch dann in der dargestellten Richtung verschwenkt, wenn der zweite optische Sensor 48 eine Abweichung der Lage der offenen Hinterkante des Falzbogens 12 relativ zu dem Übernahmepunkt erfaßt hat, beispielsweise aufgrund einer höheren Maschinengeschwindigkeit und einer dadurch erfolgenden Stauchung des Falzbogens 12 am Registeranschlag 20.

Ein am Registeranschlag 20 gestauchter Falzbogen 12 ist in der Figur 4 dargestellt. Obwohl die an der Vereinzelungstrommel 16 anliegende effektive Formatbreite des Falzbogens 12 gegenüber einem nicht gestauchten Falzbogen verringert ist, liegt die offene Hinterkante des Falzbogens 12 exakt an dem Übernahmepunkt, an dem der Greifer 26 der linken Öffnertrommel 28 den unteren Bogenteil des Falzbogens 12 erfaßt. Die Stauchung des Falzbogens 12 am Registeranschlag 20 ist damit durch das Verschwenken des Registeranschlags 20 aus seiner gestrichelt dargestellten Position entgegen der Drehrichtung der Vereinzelungstrommel 16 kompensiert, so daß der Greifer 26 zuverlässig an dem Falzbogen 12 im Übernahmepunkt angreifen kann. Betriebsstörungen des Falzbogenanlegers werden damit durch die automatische Regelung der Registeranschlageinstellung vermieden.

## Patentansprüche

1. Falzbogenanleger für Sammelhefter mit wenigstens einer Vereinzelungstrommel (16), einem Registeranschlag (20), der im Bereich des Umfangs der Vereinzelungstrommel (16) angeordnet und für den Anschlag von Falzbogen (12) vorgesehen ist, die durch die Vereinzelungstrommel (16) befördert werden, und Mitteln (38, 40, 42, 44) zum Verschwenken des Registeranschlags (20) entlang des Umfangs der Vereinzelungstrommel (16), **dadurch gekennzeichnet, daß** weiterhin ein erster Sensor (46) zur Erfassung der Bogenbreite der Falzbogen (12), eine zur Signalübertragung mit dem ersten Sensor (46) gekoppelte Steuereinheit (50) und eine zur Signalübertragung mit der Steuereinheit (50) gekoppelte Antriebseinheit (22) für die Mittel (38, 40, 42, 44) zum Verschwenken des Registeranschlags vorgesehen sind.

2. Falzbogenanleger nach Anspruch 1, **dadurch gekennzeichnet, daß** der erste Sensor (46) im Bereich des Umfangs der Vereinzelungstrommel (16) angeordnet ist.

3. Falzbogenanleger nach Anspruch 1 oder 2, **dadurch gekennzeichnet, daß** die Steuereinheit (50) einen Mikroprozessor aufweist.

4. Falzbogenanleger nach einem der vorstehenden Ansprüche, **dadurch gekennzeichnet, daß** der erste Sensor (46) ein optischer Sensor ist.

5. Falzbogenanleger nach einem der vorstehenden Ansprüche, **dadurch gekennzeichnet, daß** der erste Sensor (46) in Drehrichtung der Vereinzelungstrommel (16) unmittelbar hinter einer Übergabeeinrichtung (14) für Falzbogen (12) aus einem Falzbogenstapel (10) an die Vereinzelungstrommel (16) angeordnet ist.

6. Falzbogenanleger nach einem der vorstehenden Ansprüche, **dadurch gekennzeichnet, daß** die Mittel (38, 40, 42, 44) zum Verschwenken einen im Mittelpunkt der Vereinzelungstrommel (16) gelagerten Schwenkarm (38) aufweisen, an dem der Registeranschlag (20) befestigt ist, und die Antriebseinheit (22) einen Elektro-Stellmotor (M) aufweist.

7. Falzbogenanleger nach einem der vorstehenden Ansprüche, **dadurch gekennzeichnet, daß** eine Öffnungseinrichtung (26, 28, 32, 34), die an den am Registeranschlag (20) anliegenden Falzbogen (12) an einem Übernahmepunkt angreift, und ein zweiter Sensor (48) zur Erfassung der Lage der am Registeranschlag (20) anliegenden Falzbogen (12) relativ zum Übernahmepunkt, der zur Signalübertragung mit der Steuereinheit (50) gekoppelt ist, vorgesehen sind.

8. Falzbogenanleger nach Anspruch 7, **dadurch gekennzeichnet, daß** der zweite Sensor (48) im Bereich des Umfangs der Vereinzelungstrommel (16) und im Bereich des Übernahmepunkts angeordnet ist.

9. Falzbogenanleger nach Anspruch 8, **dadurch gekennzeichnet, daß** der zweite Sensor (48) im Bereich der, in Drehrichtung der Vereinzelungstrommel (16) gesehen, offenen Hinterkante eines am Registeranschlag (20) anliegenden Falzbogens (12) angeordnet ist.

10. Falzbogenanleger nach einem der Ansprüche 6 bis 8, **dadurch gekennzeichnet, daß** der zweite Sensor (48) ein optischer Sensor ist.

## Claims

1. Signature feeder for saddle stitchers having at least one separator drum (16), a register stop (20) arranged in the region of the circumference of the separator drum (16) and provided to stop signatures (12) conveyed by the separator drum (16), and means (38, 40, 42, 44) for swivelling the register stop (20) along the circumference of the separator drum (16), **characterized in that** the signature feeder further comprises a first sensor (46) for determining the signature width of the signatures (12), a control unit (50) coupled to the first sensor (46) for signal transmission, and a drive unit (22) for the means (38, 40, 42, 44) for swivelling the register stop, said drive unit (22) being coupled to the control unit for signal transmission.

2. Signature feeder according to claim 1, **characterized in that** the first sensor (46) is arranged in the region of the circumference of the separator drum (16).

3. Signature feeder according to claim 1 or 2, **characterized in that** the control unit (50) comprises a microprocessor.

4. Signature feeder according to one of the preceding claims, **characterized in that** the first sensor (46) is an optical sensor.

5. Signature feeder according to one of the preceding claims, **characterized in that**, in the direction of rotation of the separator drum (16), the first sensor (46) is arranged immediately downstream of a transfer device (14) for transferring signatures (12) from a signature pile (10) to the separator drum (16).

6. Signature feeder according to one of the preceding claims, **characterized in that** the means (38, 40, 42, 44) for swivelling comprise a swivel arm (38) supported in the centre of the separator drum (16), the register stop (20) being attached to said swivel arm (38), and that the drive unit (22) comprises an electric servomotor (M).

7. Signature feeder according to one of the preceding claims, **characterized in that** an opener device (26, 28, 32, 34) is provided, which engages the signatures (12) resting against the register stop (20) at a point of transfer, and that a second sensor (48) is provided for determining the position of the signatures (12) resting against the register stop (20) with respect to the point of transfer, the second sensor (48) being coupled to the control device (50) for signal transmission.

8. Signature feeder according to claim 7, **characterized in that** the second sensor (48) is arranged in the region of the circumference of the separator drum (16) and in the region of the point of transfer.

9. Signature feeder according to claim 8, **characterized in that**, as viewed in the direction of rotation of the separator drum (16), the second sensor (48) is arranged in the region of the open trailing edge of a signature (12) resting against the register stop.

10. Signature feeder according to one of claims 6 to 8, **characterized in that** the second sensor (48) is an optical sensor.

## Revendications

1. Dispositif d'alimentation de feuilles pliées pour une assembleuse ou encarteuse-piqueuse, comprenant au moins un tambour séparateur (16), une butée de repérage (20), qui est disposée dans la zone de la périphérie du tambour séparateur (16) et qui est prévue pour la butée de feuilles pliées (12) transportées par le tambour séparateur (16), ainsi que des moyens (38, 40, 42, 44) destinés à faire pivoter la butée de repérage (20) le long de la périphérie du tambour séparateur (16),
**caractérisé en ce que** par ailleurs sont prévus un premier détecteur (46) destiné à relever la largeur de feuille des feuilles pliées (12), une unité de commande (50) couplée au premier détecteur (46) pour le transfert de signal, et une unité d'entraînement (22) couplée à l'unité de commande (50) pour le transfert de signal et destinée aux moyens (38, 40, 42, 44) pour faire pivoter la butée de repérage.

2. Dispositif d'alimentation de feuilles pliées selon la revendication 1, **caractérisé en ce que** le premier détecteur (46) est disposé dans la zone de la périphérie du tambour séparateur (16).

3. Dispositif d'alimentation de feuilles pliées selon la revendication 1 ou 2, **caractérisé en ce que** l'unité de commande (50) comprend un microprocesseur.

4. Dispositif d'alimentation de feuilles pliées selon l'une des revendications précédentes, **caractérisé en ce que** le premier détecteur (46) est un détecteur optique.

5. Dispositif d'alimentation de feuilles pliées selon l'une des revendications précédentes, **caractérisé en ce que** le premier détecteur (46) est disposé, en se référant au sens de rotation du tambour séparateur (16), directement après un dispositif de transfert (14) pour le transfert des feuilles pliées (12) à partir d'une pile de feuilles pliées (10) au tambour séparateur (16).

6. Dispositif d'alimentation de feuilles pliées selon l'une des revendications précédentes, **caractérisé en ce que** les moyens (38, 40, 42, 44) pour faire pivoter comportent un bras pivotant (38) monté en rotation au centre du tambour séparateur (16) et sur lequel est fixée la butée de repérage (20), et **en ce que** l'unité d'entraînement (22) comprend un moteur électrique de positionnement (M).

7. Dispositif d'alimentation de feuilles pliées selon l'une des revendications précédentes, **caractérisé en ce que** sont prévus un dispositif ouvreur (26, 28, 32, 34) qui agit, au niveau d'un point de prélèvement, sur la feuille pliée (12) s'appuyant contre la butée de repérage (20), ainsi qu'un second détecteur (48) destiné à relever la position des feuilles pliées (12) s'appuyant contre la butée de repérage (20), par rapport au point de prélèvement, et couplé à l'unité de commande (50) pour le transfert de signal.

8. Dispositif d'alimentation de feuilles pliées selon la revendication 7, **caractérisé en ce que** le second détecteur (48) est disposé dans la zone de la périphérie du tambour séparateur (16) et dans la zone du point de prélèvement.

9. Dispositif d'alimentation de feuilles pliées selon la revendication 8, **caractérisé en ce que** le second détecteur (48) est disposé, en se référant au sens de rotation du tambour séparateur (16), dans la zone du bord arrière ouvert d'une feuille pliée (12) s'appuyant contre la butée de repérage (20).

10. Dispositif d'alimentation de feuilles pliées selon l'une des revendications 6 à 8, **caractérisé en ce que** le second détecteur (48) est un détecteur optique.
